# EUROPÄISCHE PATENTSCHRIFT

(11) **EP 2 507 576 B1**
(45) Veröffentlichungstag und Bekanntmachung des Hinweises auf die Patenterteilung: **23.10.2013**
(21) Anmeldenummer: 10779468.7
(22) Anmeldetag: 05.11.2010
(51) Int. Cl.: F41A 7/08

(54) **VERSCHLUSSANTRIEB FÜR EINE WAFFE**
BOLT DRIVE FOR A FIREARM
ENTRAÎNEMENT DE CULASSE POUR ARME

(30) Priorität: 04.12.2009 DE 102009056735
(43) Veröffentlichungstag der Anmeldung: 10.10.2012
(73) Patentinhaber: Rheinmetall Waffe Munition GmbH, 29345 Unterlüss (DE)
(72) Erfinder: BUHL, Rainer, 72175 Dornhan-Weiden (DE); SCHNEIDER, Hubert, 78661 Dietingen (DE)
(74) Vertreter: Dietrich, Barbara
(86) Internationale Anmeldenummer: PCT/EP2010/006751
(87) Internationale Veröffentlichungsnummer: WO 2011/066894

(56) Entgegenhaltungen:
- EP-A1- 1 767 891
- WO-A1-2010/063357
- JP-A- 406 159 991
- US-A- 430 206

## Beschreibung

Die Erfindung betrifft einen Verschlussantrieb für das lineare Zuführen einer Munition / Patrone in ein Patronenlager eines Waffenrohres, wobei der Verschluss bevorzugt hinten verriegelt wird, um dadurch eine klein bauende Waffe zu schaffen.

Bekanntlich wird eine Patrone einem Verschluss vorgelegt und mit Hilfe der Verschlussbewegung die Patrone in das Waffenrohr verbracht. Die Verschlussbewegung basiert dabei auf Stillstandzeiten, in denen der Verschluss nicht bewegt werden darf.

Die unter der Bezeichnung Bushmaster bekannte fremd angetriebene Maschinenkanone besitzt als Funktionssteuerung bzw. Antrieb zum Bewegen des Verschlusses und der Munitionszuführung eine umlaufende Kette, was ihr auch den Namen Chain Gun gibt. Notwendige Stillstandzeiten werden durch die Führung der Kette realisiert (US 4,418,607; US 4,481,858; US 4,563,936; US 4,665,793; DE 30 21 200 C).

Mit der DE 10 2007 048 468 A wird ein Antrieb für die lineare Zuführung der Munition in ein Waffenrohr bzw. Patronenlager mittels einer Kette beschrieben. Die Kette selbst wird in einfacher Art und Weise eng um zwei Kettenräder geführt. Ein Kettenglied bzw. ein Nocken der Kette ist in eine unterhalb des bewegbaren Schiebers befindlichen Führung oder Nut eingebunden. Dadurch kann die Kette innerhalb der Stillstandszeiten der Waffe, die durch die Funktionssteuerung definiert werden, weiter laufen. Die Kette selbst kann durch einen Elektromotor angetrieben werden.

Die DE 10 2007 054 470 A hingegen schlägt für eine lineare Zuführung eines Verschlusses zum Waffenrohr bzw. Patronenlager vor, eine gerade Führungsnut in die Antriebs-Kinematik einzubinden. In der Führungsnut wird ein Mittel geführt, welches mit dem Verschluss konstruktiv verbunden ist. Die Führungsnut wird ihrerseits von einer umlaufenden Zwangsführung (Kulisse) umschlossen, die wiederum die notwendigen Stillstandszeiten des Verschlusses während des Verriegelns, des Schusses, des Entriegelns In seiner vorderen Position sowie des Neuladens interpretiert, nach dem der Verschluss in seine hintere Position geführt worden ist. Innerhalb der Zwangsführung wird ein weiteres Mittel als Antriebsmittel für den Verschluss geführt. Die Antriebsübertragung kann durch Gleitrollen, Zahnräder oder dergleichen realisiert werden, die von einem Motor etc. angetrieben werden. Der Antrieb selbst läuft innerhalb der Stillstandszeiten der Waffe weiter.

Die JP 8159991 A beschäftigt sich mit einem Verschlussantrieb, der einen Mechanismus mit zwei Zahnstangen sowie eine Kurbel und Pleuelstange aufweist. Das lange Pleuel ist mit seinem hinteren Ende mit der Kurbel befestigt. Mit seinem vorderen Ende greift es über ein Zahnrad einerseits an einer waffenfesten Zahnstange und andererseits an eine an einem Verschlussträger bzw. Verschluss angeordnete Zahnstange an.

Die Erfindung stellt sich, ausgehend von der JP 615999 A1, die Aufgabe, eine klein bauende Waffe mit einer einfachen Konstruktion für das Führen bzw. Bewegen eines Verschlusses aufzuzeigen.

Gelöst wird die Aufgabe durch die Merkmale des Patentanspruchs 1 sowie des Patentanspruchs 10. Vorteilhafte Ausgestaltungen finden sich in den Unteransprüchen wieder.

Der Erfindung liegt die Idee zugrunde, vorzugsweise einen sogenannten hinten verriegelbaren Verschluss einzubinden und die für die Verschluss(zu)führung notwendigen Stillstandszeiten durch Steuerkurven zu schaffen, zwischen denen ein (Steuer-)Schieber eingebunden ist, der seinerseits mit dem Verschlussträger (bzw. direkt mit dem Verschluss) funktional verbunden ist. Dabei handelt es sich um eine so genannte waffenfeste Steuerkurve für die Verschlusszuführung und um eine Verriegelungskurve zum Verriegeln des Verschlusses.

Ein hinten verriegelbarer Verschluss hat den Vorteil, dass, da der Verschluss hinter dem Munitions- bzw. Patroneneinlauf gedreht wird, der Zuführweg der Munition in das Patronenlager reduziert werden kann. Die Verriegelungswarzen befinden sich in diesem Fall hinter dem Patroneneinlauf.

Die vorzugsweise unterhalb des Verschlusses eingebundene waffenfeste Steuerkurve dient zur Zuführung des Verschlusses und wirkt mit einem ersten, längeren Pleuel einer Kurvenscheibe des Verschlussantriebes zusammen. Über das längere Pleuel werden der Verschlussträger und damit der Verschluss in Schussrichtung und entgegengesetzt durch ein waffenseitig feststehendes Teil bewegt. Die Drehbewegung der Kurvenscheibe wird über eine Zahnstange in eine Linearbewegung umgewandelt.

Das Pleuel ist dazu mit seinem hinteren Ende bzw. Bolzen an / in der Kurvenscheibe befestigt / eingebunden. Mit seinem vorderen Ende (in Schussrichtung gesehen) greift das Pleuel über eine Verzahnung an der waffenfesten Zahnstange und an den Schieber des Verschlussträgers an. Dabei kann ein besseres Übertragungsverhältnis für die Verschlussbewegung eingestellt werden. Im Schieber ist ein weiteres, kurzes Pleuel eingebunden, das einerseits in den Schieber eingreift und andererseits Mittel aufweist, wodurch eine funktionale Verbindung zwischen der waffenfesten Steuerkurve und dem Verschlussträger bzw. dem Verschluss geschaffen wird. In einer bevorzugten Ausführung handelt es sich um zwei Rollen, wobei die untere Rolle in der waffenfesten Steuerkurve und die obere Rolle in eine Quernut im Verschlussträger eingreifen.

In dem hinteren Endpunkt der waffenfesten Steuerkurve ist die Null-Position (Stillstand des Verschlusses) integriert, in der Verriegelungskurve, die im Verschlussträger umfänglich eingebunden ist, wird die Stillstandszeit des Verschlusses während der Schussposition definiert.

Das Zuführen der Munition vor den Verschluss, also während dieser seine Null-Position eingenommen hat, kann verschiedenartig sein. Erreicht werden muss nur, dass der Zuführstern seinerseits eine Bewegung vollführt und eine neue Munition vor den Verschluss sowie die leere Patronenhülse wieder in das Gurtglied legt.

Anhand eines Ausführungsbeispiels mit Zeichnung soll die Erfindung näher erläutert werden. Es zeigt:
- Fig. 1: eine Perspektivdarstellung einer teilweise gehäuselosen Waffe, in der Verriegelungsstellung,
- Fig. 2: eine Darstellung des hinteren Teils des Verschlussantriebes aus Fig. 1 ohne Verschlussträger,
- Fig. 3: eine vergrößerte Darstellung des Verschlussantriebes aus einer Perspektive von unten.

Mit 1 ist in den Figuren eine Waffe gekennzeichnet, die durch das Geradezuführen eines Verschlusses 2.1 bzw. Verschlussträgers 2 zum Zuführen einer Munition 3 in ein Patronenlager 4 eines Waffenlaufes der Waffe 1 geprägt ist. Die Zuführung der Munition 3 erfolgt bevorzugt durch einen Zuführstern 19, die Zuführung des Verschlusses 2.1 bzw. Verschlussträgers 2 mittels im Waffensystem eingebundene Kulissen und Führungen, die notwendig sind für die Zuführ- und Stillstandzeiten im System. Der Verschluss 2.1 zeichnet sich in diesem Ausführungsbeispiel dadurch aus, dass dieser hinten verriegelbar ist.

Fig. 1 zeigt das Waffensystem bzw. die Waffe 1 in der verriegelten Situation. Dabei ist der Verschluss 2.1 in einem (waffengehäuse-) feststehenden Teil 20 bzw. an diesem verriegelt (Verriegelungswarzen 21). Der Verschluss 2.1 wird durch einen hinteren Verriegelungsbereich 2.2 und eine Verschlusskammer 2.3 gebildet. Die Verschlusskammer 2.3 ist stirnseitig so ausgeführt, dass sie in die Rille des Hülsenbodens 4.1 der Patrone bzw. Munition 3 eingreifen und diese mit nach vorne in das Patronenlager 4 führen und nach dem Schuss wieder aus dem Patronenlager 4 mitnehmen sowie in den Zuführstern 19 ablegen kann. Die Liderung zum Patronenlager 4 des Waffenrohres 1 selbst wird über die Hülse der Munition 3 erreicht. Der zum Zünden der Munition 3 notwendige Schlagbolzen (nicht näher dargestellt) wird innerhalb der Verschlusskammer 2.3 geführt und gehalten.

Fig. 2 zeigt in einer Draufsicht eine Antriebsscheibe 5 für den Verschlussantrieb, in der ein langes Pleuel 7 (Fig. 3) eingebunden und funktional mit diesem verbunden ist. Das kurze Pleuel 8 wird einerseits im Schieber 12 gehalten und mit diesem geführt. Andererseits greift das kurze Pleuel 8 in eine oberhalb des Pleuels 8 und unterhalb des Verschlussträgers 2 (Fig. 2) eingebrachte Quernut 13. Das kurze Pleuel 8 wird in einer waffenfesten Steuerkurve 14 geführt und nimmt bei Verschiebung des Schiebers 12 durch das lange Pleuel 7 bedingt durch den Eingriff in die Quernut 13 den Verschlussträger 2 nach hinten bzw. nach vorne mit.

In der hinteren Endlage, dem sogenannten Totpunkt der Zuführung, ist der Pleuel 8 verschwenkbar. Dadurch ist es möglich, dass der Verschlussträger 2 in dieser hinteren Position, wenn die Munition 3 zugeführt wird, stehen bleiben kann (Stillstandzeit), während das System bzw. der Schieber 12 noch einen kleinen Weg weiter läuft. In dieser Endlage besitzt die Steuerkurve 14 einen Endpunkt 14.1, in den hinein der Pleuel 8 geschoben wird, während es die Quernut 13 verlässt. Durch die Verschwenkbarkeit kann der Schieber 12 trotz Endpunkt 14.1 in der Steuerkurve 14 unterhalb dieser weiterlaufen. Diese Konstruktion realisiert die Stillstandzeit des Verschlusses - hinten - in der die Munitionsbeladung erfolgt, da für den hinteren Stillstand des Verschlusses 2.1 das Pleuel 8 in der Quernut 13 ausweichen kann.

Das lange Pleuel 7 dient zur Umwandlung der Drehbewegung der Scheibe 5 in eine lineare Verschlussbewegung und damit zur eigentlichen Bewegung des Verschlusses / Verschlussträgers 2 im Zusammenwirken mit einem kurzen Pleuel 8. Das lange Pleuel 7 ist mit seinem hinteren Ende bzw. Bolzen an / in der Kurvenscheibe 5 befestigt / eingebunden. Mit seinem vorderen Ende (in Schussrichtung gesehen) greift das Pleuel 7 über eine Verzahnung 9 (Fig. 3) an eine waffenfeste Zahnstange 10 und an den Schieber 12 des Verschlussträgers 2 an. Dadurch kann ein besseres Übertragungsverhältnis (beispielsweise 1:2) die Verschlussbewegung selbst eingestellt werden. Dies hat den Vorteil, dass der Durchmesser des Kurbelgehäuses (Scheibe 5) um die Hälfte kleiner gebaut werden kann, als bei einer 1:1 Übertragung. Damit verbunden ist ein geringeres Gewicht.

Verschlussträger 2 und Verschluss 2.1 sind über einen mit dem Verschluss 2.1 funktional fest verbundnen Mitnehmer 15 miteinender konstruktiv verbunden. Das Verriegeln des Verschlusses wird durch eine weitere, im Verschlussträger 2 eingebundene Verriegelungskurve 16 (Nut) realisiert, in den der Mitnehmer 15 zum Verschließen ausweichen kann.

Mit Drehen der Scheibe 5 wird auf das lange Pleuel 7 eine Linearbewegung ausgeübt. Dadurch wird die Verzahnung 9 bewegt, die ihrerseits entlang der waffenfesten Zahnstange 10 geführt den Schieber 12 verstellt.

Der Schieber 12 bewegt seinerseits den Verschluss 2.1 über den Verschlussträger 2 von der vorderen Position - Schussposition - in eine hintere - Ladeposition - und umgekehrt durch das feststehende Teil 20 hindurch. In der hinteren Position wird die Munition 3 in den Zuführstern gelegt und diese dann mit der Vorwärtsbewegung des Verschlusses 2.1 (durch die Verschlusskammer 2.3) in das Patronenlager 4 mitgenommen.

Erreicht der Verschluss 2.1 seine vordere Anschlagposition, laufen der Schieber 12 geringfügig weiter in seine vordere Endlagenposition und der Verschlussträger 2 über die obere Kurve 16 weiter in einer Verriegelungsposition, die bevorzugt oberhalb des Verschlussträgers 2 eingebunden ist, um den Verschluss 2.1 zu verriegeln. Zum Verriegeln, Verriegelungswarzen 21 greifen in / an entsprechende Aufnahmen des Teils 20, läuft der Nocken 15 aus der Kurve 16 in einen Verriegelungsweg 16.1 der Verriegelungskurve 16. Dadurch wird in der Schussposition eine schwimmende (Rücklauf aufnehmende) Lagerung für den Verschluss 2.1 realisiert.

Der Antrieb 5 bzw. die Scheibe kann beispielsweise eine Außenverzahnung aufweisen (nicht näher dargestellt), um so über ein vom Fremdantrieb angetriebenes Zahnrad oder eine Zahnradkombination gedreht werden zu können. Alternativen sind jedoch auch möglich, wie beispielsweise der Direktantrieb der Scheibe 5.

## Patentansprüche

1. Verschlusszuführung für einen insbesondere hinten verriegelbaren Verschluss (2.1) einer Waffe (1), mit
- einem Antrieb umfassend eine rotierende Antriebsscheibe (5), ein langes Pleuel (7), einen Schieber (12) des Verschlussträgers (2) bzw. des Verschlusses (2.1) und ein kurzes Pleuel (8),
wobei
- das lange Pleuei (7) mit seinem hinteren Ende bzw. Bolzen an oder in der rotierenden Antriebsscheibe (5) befestigt ist und mit seinem vorderen Ende über eine Verzahnung (9) an eine waffenfeste Zahnstange (10) und andererseits an eine an den Schieber (12) angeordnete Zahnstange angreift,
und wobei
- das kurze Pleuel (8) einerseite im Schieber (12) gehalten und mit diesem geführt wird, andererseits in eine oberhalb des Pleuels (8) und unterhalb des Verschlussträgers (2) eingebrachte Quernut (13) eingreift.

2. Verschlusszuführung nach Anspruch 1, **dadurch gekennzeichnet, dass** das kurze Pleuel (8) in der waffenfesten Steuerkurve (14) geführt wird, die einen hinteren Endpunkt (14.1) aufweist, in den hinein das Pleuel (8) geschoben wird.

3. Verschlusszuführung nach Anspruch 2, **dadurch gekennzeichnet, dass** das kurze Pleuel (8) in der hinteren Endlage im Endpunkt (14.1) der Steuerkurve (14) verschwenkbar ist.

4. Verschlusszuführung nach einem der Ansprüche 1 bis 3, **dadurch gekennzeichnet, dass** der Verschlussträger (2) und Verschluss (2.1) über ein mit dem Verschluss (2.1) funktional fest verbundenen Mitnehmer (15) miteinander konstruktiv verbunden sind.

5. Verschlusszuführung nach Anspruch 4, **dadurch gekennzeichnet, dass** das Verriegeln des Verschlusses (2.1) durch eine weitere, im Verschlussträger (2) eingebundene Verriegelungskurve (16) realisiert wird, in den der Mitnehmer (15) zum Verriegeln ausweichen kann.

6. Verschlusszuführung nach Anspruch 5, **dadurch gekennzeichnet, dass** die Verriegelungskurve (16) einen Verriegelungsweg (16.1) aufweist, wodurch in der Schussposition eine schwimmende, den Rücklauf aufnehmende Lagerung für den Verschluss (2.1) realisiert wird.

7. Verschlusszuführung nach einem der Ansprüche 1 bis 6, **dadurch gekennzeichnet, dass** der Antrieb (5) eine Scheibe ist.

8. Verschlusszuführung nach Anspruch 7, **dadurch gekennzeichnet, dass** der Antrieb (5) eine Außenverzahnung aufweist.

9. Verschlusszuführung nach Anspruch 7 oder 8, **dadurch gekennzeichnet, dass** das lange Pleuel (7) zur Umwandlung der Drehbewegung in eine lineare Verschlussbewegung und das kurze Pleuel (8) zur eigentlichen Verschiebung des Verschlusses (2.1) bzw. des Verschlussträgers (2) dient.

10. Waffe mit einer Verschlusszuführung nach einem der Ansprüche 1 bis 9 und einem hinten verriegelbaren Verschluss (2.1).

## Claims

1. Bolt drive for a bolt (2.1), in particular a bolt that can be locked from behind, of a firearm (1), with
- a drive comprising a rotating drive disc (5), a long connecting rod (7), a slider (12) of the bolt support (2) or of the bolt (2.1) and a short connecting rod (8),
wherein
- the long connecting rod (7) is attached by its rear end or pin on or in the rotating drive disc (5) and acts with its front end by way of a toothing (9) on a rack (10) that is fixed to the firearm and on the other hand acts on a rack that is arranged on the slider (12),
and wherein
- the short connecting rod (8) on the one hand is held in the slider (12) and guided with it, and on the other hand engages in a transverse groove (13) incorporated above the connecting rod (8) and below the bolt support (2).

2. Bolt drive according to Claim 1, **characterized in that** the short connecting rod (8) is guided in the control cam (14) fixed to the firearm, which has a rear end point (14.1), into which the connecting rod (8) is pushed.

3. Bolt drive according to Claim 2, **characterized in that** the short connecting rod (8) in the rear end position is pivotable in the end point (14.1) of the control cam (14).

4. Bolt drive according to one of Claims 1 to 3, **characterized in that** the bolt support (2) and the bolt (2.1) are structurally connected to each other by way of a carrier (15) that is functionally connected in a fixed manner to the bolt (2.1).

5. Bolt drive according to Claim 4, **characterized in that** the locking of the bolt (2.1) is realized by a further locking cam (16), which is incorporated in the bolt support (2) and into which the carrier (15) can escape for locking.

6. Bolt drive according to Claim 5, **characterized in that** the locking cam (16) has a locking path (16.1), whereby in the firing position a floating mounting that absorbs the recoil is realized for the bolt (2.1).

7. Bolt drive according to one of Claims 1 to 6, **characterized in that** the drive (5) is a disc.

8. Bolt drive according to Claim 7, **characterized in that** the drive (5) has an external toothing.

9. Bolt drive according to Claim 7 or 8, **characterized in that** the long connecting rod (7) serves for converting the rotary movement into a linear bolt movement and the short connecting rod (8) serves for the actual displacement of the bolt (2.1) or of the bolt support (2).

10. Firearm with a bolt drive according to one of Claims 1 to 9 and a bolt (2.1) that can be locked from behind.

## Revendications

1. Dispositif d'amenée d'obturateur pour un obturateur (2.1) verrouillable, notamment par l'arrière, d'une arme (1), comprenant
- un mécanisme d'entraînement comprenant un disque d'entraînement (5) rotatif, une longue bielle (7), un curseur (12) du porte-obturateur (2) ou de l'obturateur (2.1) et une bielle courte (8),
- la longue bielle (7) étant fixée avec son extrémité ou son axe arrière au ou dans le disque d'entraînement (5) rotatif et, avec son extrémité avant, venant en prise par le biais d'une denture (9) avec une crémaillère (10) fixe de l'arme et, de l'autre côté, avec une crémaillère disposée sur le curseur (12),
et
- la bielle courte (8) étant maintenue d'un côté dans le curseur (12) et guidée avec celui-ci et, de l'autre côté, venant en prise dans une rainure transversale (13) aménagée au-dessus de la bielle (8) et au-dessous du porte-obturateur (2).

2. Dispositif d'amenée d'obturateur selon la revendication 1, **caractérisé en ce que** la bielle courte (8) est guidée dans la came de commande (14) fixe sur l'arme, laquelle présente un point final arrière (14.1) à l'intérieur duquel est glissée la bielle (8).

3. Dispositif d'amenée d'obturateur selon la revendication 2, **caractérisé en ce que** la bielle courte (8) peut pivoter dans la position finale arrière dans le point final (14.1) de la came de commande (14).

4. Dispositif d'amenée d'obturateur selon l'une des revendications 1 à 3, **caractérisé en ce que** le porte-obturateur (2) et l'obturateur (2.1) sont reliés structurellement l'un à l'autre par le biais d'un élément d'entraînement (15) relié fonctionnellement à demeure avec l'obturateur (2.1).

5. Dispositif d'amenée d'obturateur selon la revendication 4, **caractérisé en ce que** le verrouillage de l'obturateur (2.1) est réalisé par une came de verrouillage (16) supplémentaire incluse dans le porte-obturateur (2), dans laquelle peut être déporté l'élément d'entraînement (15) pour le verrouillage.

6. Dispositif d'amenée d'obturateur selon la revendication 5, **caractérisé en ce que** la came de verrouillage (16) présente un trajet de verrouillage (16.1), ce qui permet, dans la position de tir, de réaliser un support flottant absorbant le recul pour l'obturateur (2.1).

7. Dispositif d'amenée d'obturateur selon l'une des revendications 1 à 6, **caractérisé en ce que** le mécanisme d'entraînement (5) est un disque.

8. Dispositif d'amenée d'obturateur selon la revendication 7, **caractérisé en ce que** le mécanisme d'entraînement (5) présente une denture externe.

9. Dispositif d'amenée d'obturateur selon la revendication 7 ou 8, **caractérisé en ce que** la bielle longue (7) sert à convertir le mouvement de rotation en un mouvement d'obturation linéaire et la bielle courte (8) au coulissement proprement dit de l'obturateur (2.1) ou du porte-obturateur (2).

10. Arme munie d'un dispositif d'amenée d'obturateur selon l'une des revendications 1 à 9 et d'un obturateur (2.1) verrouillable à l'arrière.
